# EUROPÄISCHE PATENTSCHRIFT

(11) **EP 3 270 727 B1**
(45) Veröffentlichungstag und Bekanntmachung des Hinweises auf die Patenterteilung: **01.05.2019**
(21) Anmeldenummer: 16707487.1
(22) Anmeldetag: 03.03.2016
(51) Int. Cl.: A43B 13/04, A43B 13/18, A43B 21/20, A43B 21/26

(54) **SCHUH MIT BANDSCHEIBENWERKSTOFF-DÄMPFUNGSELEMENT**
SHOE HAVING A SPINAL DISK MATERIAL DAMPING ELEMENT
CHAUSSURE AVEC ÉLÉMENT D'AMORTISSEMENT EN MATÉRIAU DE DISQUE INTERVERTÉBRAL

(30) Priorität: 19.03.2015 DE 102015204927
(43) Veröffentlichungstag der Anmeldung: 24.01.2018
(73) Patentinhaber: JACQ. GmbH, 68159 Mannheim (DE)
(72) Erfinder: YILDIRIM, Jacqueline, 69159 Mannheim (DE)
(74) Vertreter: Kohler Schmid Möbus Patentanwälte
(86) Internationale Anmeldenummer: PCT/EP2016/054558
(87) Internationale Veröffentlichungsnummer: WO 2016/146397

(56) Entgegenhaltungen:
- EP-A1- 2 253 237
- EP-A1- 2 543 271
- US-A- 5 603 170
- US-A1- 2007 151 124

## Beschreibung

### Hintergrund der Erfindung

Die Erfindung betrifft einen Schuh, insbesondere Pump, High Heel Schuh oder Stiletto, mit einer Brandsohle und einem Absatz, wobei im Absatz und/oder in der Brandsohle, insbesondere im Fersen- und/oder im Ballenbereich ein Dämpfungselement integriert ist.

Ein Schuh mit in der Brandsohle angeordneten Gummielementen ist bekannt aus US 2007/0151124 A1.

Dämpfungssohle werde insbesondere bei Sportschuhen eingesetzt, um die beim Laufen und Springen auf den Körper einwirkenden Kräfte zu dämpfen. Da Sportschuhe sehr dicke Sohlen aufweisen können entsprechend große Mengen an verschiedenen Dämpfungsmaterialien, eingesetzt werden.

Speziell bei eleganten Damenschuhen (High Heels) ist dies jedoch nicht möglich, da das Design den Einsatz von großen Mengen an Dämpfungsmaterial nicht erlaubt. Zudem werden Füße und Gelenke beim Gehen in High Heels anders beansprucht als beim Joggen oder Walken. Frauen, die gerne High Heels tragen, müssen daher mit Nebenwirkungen wie Schmerzen im Vorderfuß ("Ballenbrennen"), Blasen, geschwollene Füße bis zu Langzeitschäden für Gelenke und Rücken leben.

Es ist bekannt, Geleinlagen an den schmerzenden Stellen in die Schuhe zu legen. Dies beeinträchtigt jedoch meist die Passform der Schuh. Oft werden Geleinlagen als Produkte gegen Rutschen bzw. für ein Mehr an Halt in hohen oder zu großen Schuhen empfohlen. Daneben sollen sie Druckstellen vermeiden helfen und auch an sehr beanspruchten Bereichen Entlastung bewirken Bei den gängigen Geleinlagen handelt es sich zumeist um Silikoneinlagen, deren dämpfende Eigenschaften jedoch eher gering bis nicht vorhanden sind..

Aus US 2007/0151124 A1 ist ein Schuh bekannt, bei dem in der Brandsohle Ausnehmungen vorgesehen sind, in denen Einsätze aus thermoplastischem Gummi-Material eingesetzt sind. Um eine spürbare Dämpfungswirkung zu erhalten, ist die Dicke der Einsätze größer gewählt als die Höhe der Ausnehmung innerhalb der Brandsohle. Dies hat jedoch zur Folge, dass die Einsätze als Fremdkörper spürbar sind, was haptisch im Allgemeinen unnatürlich und störend empfunden wird, insbesondere beim Gehen

### Aufgabe der Erfindung

Es ist Aufgabe der Erfindung einen Schuh, insbesondere einen Damenschuh mit hohem Absatz, vorzuschlagen, der elegant gestaltet, mit einem hochwertigen Design versehen werden kann ohne dass auf Komfort und Bequemlichkeit verzichtet werden muss.

### Beschreibung der Erfindung

Diese Aufgabe wird erfindungsgemäß dadurch gelöst, dass das Dämpfungselement eine Shore-D-Härte im Bereich von 28-33, vorzugsweise im Bereich 28,5 bis 29,5, ein Elastizitäts-Modul im Bereich von 28 - 38 MPa, vorzugsweise im Bereich 32 - 36 MPa, und eine Zugspannung von 9-11, vorzugsweise von 9,5-10,5 MPa bei 600% Dehnung aufweist. Derartige Dämpfungselemente werden im Folgenden als BSW Elastomeren (Bandscheibenwerkstoff) -Dämpfungselemente bezeichnet.

Die Kombination dieser Eigenschaften bewirkt, dass sich das BSW-Dämpfungselement einerseits (im Gegensatz zu herkömmlichen in Schuhen verwendeten Dämpfungselementen) hart anfühlt, bei hoher Druckbelastung, wie sie beispielsweise bei Schuhen mit hohen schmalen Absätzen auftreten, jedoch einen großen Teil der eingebrachten Energie aufnimmt und somit eine Entlastung der Fuß-, Kniegelenke und der Wirbelsäule bewirkt. Aufgrund der gewählten Härte und dem sich aus den erfindungsgemäßen Parametern ergebenden Rückstell- und Kraftwirkungsverhalten können die BSW-Dämpfungselemente auch effektiv in eleganten Damenschuhen mit hohen Absätzen eingesetzt werden, was bei herkömmlichen, weichen Dämpfungselementen nur begrenzt möglich war, da diese entweder (aufgrund des begrenzten Platzes) zu wenig Dämpfung aufweisen oder (aufgrund des weichen Materials) zu instabil sind, um ein sicheres Fortbewegen in den Schuhen zu gewährleisten.

Die BSW- Dämpfungselemente weisen ähnliche mechanische Eigenschaften auf wie ein Bandscheibenimplantat. Durch den Einsatz solcher BSW-Dämpfungselemente in der Brandsohle von Schuhen können Druckunterschiede optimal ausgeglichen werden und es wird eine exzellente Stoßdämpfung erreicht. Insbesondere zeichnet sich das erfindungsgemäße Dämpfungselement durch ein hohes Rückstellvermögen, eine hohe Spannungsrissbeständigkeit sowie eine hohe Abrasionsfestigkeit aus. Der erfindungsgemäße Schuh ermöglicht somit eine Dämpfung des Drucks auf den Vorderfuß (Fussballen) und die Ferse.

### Bevorzugte Ausführungsformen der Erfindung

Bei einer speziellen Ausführungsform ist das BSW-Dämpfungselement als Brandsohle oder als Teil der Brandsohle ausgebildet. Das BSW-Dämpfungselement übernimmt also nicht nur die Aufgabe der Dämpfung sondern erfüllt (zumindest teilweise) auch die Funktionen einer Brandsohle (Verbindung zwischen Laufsohle und Decksohle bzw. Schuhschaft).

Alternativ dazu kann die Brandsohle mindestens eine Ausnehmung aufweisen, wobei in der mindestens einen Ausnehmung das/die Dämpfungselement(e) angeordnet ist/sind. Die Brandsohle besteht vorzugsweise aus einem gängigen Brandsohlenmaterial, z.B. Leder, Lederfaserstoffe, Kunstfasergewebe etc..

Die Vorteile der Erfindung kommen besonders gut zur Geltung, bei Schuhen mit hohen Absätzen (High Heels), vorzugsweise höher als 9 cm, und/oder Schuhen mit kleinen Absatzflächen (Stilettos), vorzugsweise 1 cm² (Pfennigabsatz), da hier auf den Ballenbereich besonders große Kräfte/Druck beziehungsweise im Absatzbereich ein besonders hoher Druck wirkt.

Zusätzlich zu den BSW-Dämpfungselementen in der Brandsohle können bei dem erfindungsgemäßen Schuh weitere BSW-Dämpfungselemente im Absatzes integriert sein, wobei im Rahmen der Erfindung "integriert" nicht bedeutet, dass das Dämpfungselement im Innern des Absatzes angeordnet sein muss, sondern vielmehr mit weiteren Absatzelementen den Absatz des Schuhs bildet.

Vorzugsweise ist das Dämpfungselement aus einer Mischung aus mindestens zwei thermoplastischen Elastomeren hergestellt.

Vorzugsweise unterscheiden sich die thermoplastischen Elastomere in ihrer Shore-D-Härte und/oder ihrem Elastizitätsmodul und/oder in ihrer Zugspannung . Somit können diese Eigenschaften durch die Formulierung der verschiedenen Elastomere gezielt beeinflusst und somit an verschiedene Bedürfnisse angepasst werden, um ähnliche mechanische Eigenschaften zu erhalten wie sie in einer menschlichen bzw. künstlichen Bandscheibe zu finden sind.

Besonders vorteilhaft ist es, wenn das Dämpfungselement ein Biege-Elastizitäts-Modul (E-Modul) im Bereich von 28 - 38 MPa aufweist.

Bei einer besonders bevorzugten Ausführungsform des erfindungsgemäßen Schuhs handelt es sich bei den thermoplastischen Elastomeren um thermoplastischen Elastomere auf Copolymer-basis, insbesondere mit Polyether-Weichsegmenten. Besonders vorteilhafte Eigenschaften ergeben sich beispielsweise, wenn Poly(ether-ester) Copolymere mit Shore D-Härten zwischen 25 und 33 in Mischungsverhältnissen von 70:30 bis 30:70, insbesondere im Verhältnis 60:40 bis 50:50 verwendet werden.

Alternativ hierzu kann es sich bei den thermoplastischen Elastomeren auch um thermoplastischen Polyurethane handeln.

Die BSW-Dämpfungselemente werden vorzugsweise mittels Extrusion in einem Spritzgussverfahren hergestellt.

Vorzugsweise sind die BSW-Dämpfungselemente fest in der Brandsohle fixiert, insbesondere verklebt.

Vorzugsweise ist zumindest ein BSW-Dämpfungselement in der Brandsohle integriert, d.h. die Brandsohle weist eine Ausnehmung auf, in welche das Dämpfungselement derart eingesetzt wird, dass das Dämpfungselement mit der Brandsohle abschließt. Die Tiefe der Ausnehmung und die Dicke des Dämpfungselements sind also aufeinander abgestimmt. Dazu ist es vorteilhaft, wenn das Dämpfungselement eine konstante Dicke von einigen Millimetern, insbesondere ≤ 5,5 mm, vorzugsweise ≤ 3 mm aufweist. Durch die erfindungsgemäßen BSW-Dämpfungselemente kann auch mit einer solchen geringen Dicke noch eine effektive Dämpfung erreicht werden. Durch Verwendung von BSW-Dämpfungselementen mit konstanter Dicke wird das Tragegefühl des Schuhs durch die Form der Dämpfungselemente nicht negativ beeinflusst. Die Trägerin spürt und sieht die BSW-Dämfpungselement nicht, da diese integraler Bestandteil der Brandsohle sind und mit deren Oberfläche abschließen.

Bei einer besonders bevorzugten Ausführungsform des erfindungsgemäßen Schuhs ist der Absatz abschnittsweise als Dämpfungselement ausgeführt, welches zwischen zwei Teilen eines Absatzgrundkörpers angeordnet ist.

Bei einer besonders bevorzugten Ausführungsform weist das Absatz-Dämpfungselement eine durchgehende vertikale Ausnehmung auf, durch die ein Fixierungselement zum Fixieren des Absatz-Dämpfungselement an den beiden Teile des Absatz-Grundkörpers 6 durchgeführt werden kann.

Das Absatz-BSW-Dämpfungselement hat vorzugsweise eine Dicke von einigen Millimetern, insbesondere mindestens 5,5mm.

Besonders vorteilhaft ist es, wenn der als BSW-Dämpfungselement ausgebildete Abschnitt des Absatzes ringförmig ummantelt. Das Dämpfungselement ist somit vor äußeren Einflüssen geschützt. Darüber hinaus symbolisiert die ringförmige Ummantelung die Wirkung des BWS-Materials und deutet die Verlängerung der Bandscheibe an, die für den "Bequem-Komfort" verantwortlich ist. Die Ummantelung kann als Überzug, bspw. aus Leder, oder als abnehmbarer Clip ausgestaltet sein.

Um die Stabilität des Absatzes zu erhöhen kann der Absatz des Schuh zumindest abschnittsweise aus Carbon gefertigt sein. So kann der Absatz beispielsweise eine Rahmenkonstruktion aus Carbon aufweisen.

Die Erfindung betrifft auch die Verwendung einer Mischung aus verschiedenen Elastomeren, insbesondere auf Copolymerbasis mit Polyether-Weichsegmenten für Dämpfungselemente in Schuhen, insbesondere in Pumps, High Heel Schuhen oder Stiletto Schuhen. Die BSW-Dämpfungselemente können jedoch auch vorteilhaft in Freizeitschuhen, Schuhen für Herren, sowie in flachen Damenschuhen, wie Ballerinas, mit oder ohne hohem Absatz eingesetzt werden.

Die Erfindung betrifft auch ein Verfahren zu Herstellung eines Schuhs, insbesondere eines Pump, High-Heel Schuhs oder Stiletto Schuhs, wobei zunächst BSW-Dämpfungselemente aus einer Mischung von mindestens zwei verschiedenen Elastomeren hergestellt werden. Eine Brandsohle und/oder ein Absatz wird/werden mit mindestens einer Ausnehmung versehen, in die schließlich das Dämpfungselement als integraler Bestandteil der Brandsohle/Absatzes eingebracht und befestigt wird. Dazu wird das BrandsohlenMaterial zunächst auf die Leisten aufgewalkt und beschnitten. Die Materialstärke (Dicke) der Brandsohlen entspricht dabei der der BSW-Dämpfungselemente. An den Belastungsstellen unter Ferse und Ballen werden die Brandsohlen eingeschnitten, so dass diese Teile der Brandsohlen herausgenommen werden können. Die dadurch entstehenden Aussparungen werden so bearbeitet, dass die BSW-Dämpfungselemente passgenau eingesetzt werden können. Im Ballenbereich werden dann die passenden Dämpfungselemente eingeklebt. Im Fersenbereich hingegen werden vorerst die ausgeschnittenen Teile des Grundkörpers der Brandsohle wieder eingelegt (ev. nur leicht an den Schnittflächen verklebt, so dass sie bei der weiteren Anfertigung der Schuhe nicht herausfallen aber wieder zerstörungsfrei entnommen werden können). Dies ist sehr wichtig, da die Absätze später nach dem Ausleisten durch die Brandsohle verschraubt werden müssen, ohne das Dämpfungselement zu verschrauben, um die dämpfenden Eigenschaften nicht zu beeinträchtigen. Nach Einbringung einer Ausballung und Montage der Absätze werden Sohlen aufgebracht und die Schuhe werden ausgeleistet. Anschließend werden im Fersenbereich die aus der Brandsohle eingeschnittenen Teile heraus gehoben. Die Absätze werden durch die Brandsohlen verschraubt, die Dämpfungselemente in die entsprechenden Aussparungen eingefügt und verklebt. Die Decksohlen werden eingeklebt.

Der erfindungsgemäße Schuh umfasst eine Sohle mit BSW-Dämpfungselementen zur Druckabsorption, die in die Brandsohle integriert oder Teil der Brandsohle, wobei die BSW-Dämpfungselemente mechanische Eigenschaften eines Bandscheibenimplantats nachahmen und als Brandsohle oder als integraler Bestandteil der Brandsohle bewirkt, dass insbesondere High-Heels über längere Zeit mit hohem Tragekomfort und Bequemheit getragen werden können. Die im Schuhbereich einzigartige Biomechanik des BSW-Materials bewirkt eine effektive Reduktion der Krafteinwirkung auf bestimmte Belastungspunkte im Fuß und schafft damit Abhilfe für die unangenehmen Begleiterscheinungen sowie langfristigen Nebenwirkungen wie z.B. Druckstellen und die Deformation Füße. Eine Trägerin kann mit Hilfte der hier beschriebenen Erfindung länger ohne Schmerzen in High Heels gehen.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1a: zeigt eine Explosionsdarstellung eines erfindungsgemäßen Damenschuhs, wobei die Elemente des Schuhs transparent dargestellt sind.
- Fig. 1b: zeigt eine Seitenansicht des erfindungsgemäßen Schuhs aus Fig. 1a.
- Fig. 2a, b: zeigen eine perspektivische Ansicht und eine Seitenansicht eines Ballen-Dämpfungselements für einen erfindungsgemäßen Schuh;
- Fig. 3a, b: zeigen eine perspektivische Ansicht und eine Seitenansicht eines Fersen-Dämpfungselements für einen erfindungsgemäßen Schuh;
- Fig.4a, b: zeigen eine perspektivische Ansicht, eine Aufsicht sowie eine Schnittdarstellung eines Absatz-Dämpfungselements für einen erfindungsgemäßen Schuh.
- Fig. 5a: zeigt ein als Brandsohle ausgebildetes BWS-Dämpfungselement; und
- Fig. 5b: zeigt ein als Teilsohle ausgebildetes BWS-Dämpfungselement.

**Fig. 1** zeigt einen Damenschuh **1** mit einem hohen Absatz **2.** Der Schuh 1 weist eine Brandsohle **3** auf, die im Ballenbereich und Fersenbereich mit Ausnehmungen **4a, 4b** versehen ist. In die Ausnehmungen 4a, 4b sind Dämpfungselemente **5a, 5b** angeordnet. Die Ausnehmungen **4a, 4b** der Brandsohle 3 sind gerade so groß, dass die Dämpfungselemente 5a, 5b im nicht belasteten Zustand aufgenommen werden können. Die Brandsohle 3 mit den Dämpfungselementen 5a, 5b ist mit einer Decksohle **9** abgedeckt. Der Absatz 2 umfasst einen Grundkörper 6, der im unteren Drittel durch eine weitere Ausnehmung **4c** unterbrochen ist. In der weiteren Ausnehmung 4c ist ein weiteres Dämpfungselement **5c** (Absatz-Dämpfungselement) angeordnet, welches an dem Grundkörper 6 des Absatzes 2 befestigt ist und mit diesem den Absatz 2 bildet. Das Absatz-Dämpfungselement 5c ist in dem in Fig. 1b gezeigten Beispiel von einer ringförmigen Ummantelung **8** umgeben.

In den Fig. **2-5** ist jeweils eine bevorzugte Ausführungsform der einzelnen Dämpfungselemente 5a, 5b, 5c' detailliert dargestellt. Die in den Ausnehmungen 4a, 4b anzuordnenden Dämpfungselemente 5a, 5b weisen eine einheitliche Dicke auf.

In Fig. 5a, 5b sind Ausführungsformen des erfindungsgemäßen BWS-Dämpfungselementes 5, 5' gezeigt, welche nicht in Ausnehmungen der Brandsohle angeordnet werden, sondern selbst als Brandsohle bzw. als Teil der Brandsohle ausgebildet sind.

Das Absatzdämpfungselement **5c'** weist im gezeigten Beispiel denselben Querschnitt auf wie der Grundkörper 6 des Absatzes 2 im Bereich der Unterbrechung, wobei (im Gegensatz zu dem in den Fig. 1a, 1b gezeigten Absatz-Dämpfungselement 5c) eine durchgehende vertikale Ausnehmung **7** (also in Richtung der länglichen Ausdehnung des Absatzes 2) vorgesehen ist, durch die ein Fixierungselement zum Fixieren der beiden Teile des Absatz-Grundkörpers 6 mit dem Absatz-Dämpfungselement 5c durchgeführt werden kann. Das Einfügen des Absatz-Dämpfungselements 5c kann bspw. dadurch erfolgen, dass der der Grundkörper des Absatzes 2 rundherum durchtrennt wird, ohne jedoch eine innen liegende Metallhülse (Fixierungselement) zu durchtrennen. Das Absatz-Dämpfungselements 5c wird bspw. an der Vorderseite mit einem Schnitt durchtrennt und in die Lücke zwischen den beiden Teilen des Grundkörpers 6 eingeschoben und verklebt. Das Absatz-Dämpfungselement 5c ist somit zwischen den beiden Teilen des Grundkörpers 6 des Absatzes 2 sandwichartig angeordnet.

### Bezugszeichenliste

- 1: Schuh
- 2: Absatz
- 3: Brandsohle
- 4a, 4b: Ausnehmungen in Brandsohle
- 4c: Ausnehmung im Absatz (Unterbrechung des Absatz-Grundkörpers)
- 5a, 5b: Dämpfungselemente für Ballen- und Fersenbereich
- 5c, 5c': Absatz-Dämpfungselement
- 5: als Sohle ausgebildetes Dämpfungselement
- 5': als Teilsohle ausgebildetes Dämpfungselement
- 6: Grundkörper des Absatzes
- 7: Ausnehmung im Absatz-Dämpfungselement
- 8: Ummantelung
- 9: Decksohle

## Patentansprüche

1. Schuh (1), insbesondere Pump, High Heel Schuh oder Stiletto, mit einer Brandsohle (3) und einem Absatz (2), wobei im Absatz (2) und/oder in der Brandsohle (3), insbesondere im Fersen und/oder im Ballenbereich, mindesten ein Dämpfungselement (5, 5', 5a, 5b, 5c, 5c') integriert ist,
**dadurch gekennzeichnet,**
**dass** das Dämpfungselement eine Shore-D-Härte im Bereich von 28-33, ein Elastizitäts-Modul im Bereich von 28 - 38 MPa, und eine Zugspannung von 9-11 bei 600% Dehnung aufweist.

2. Schuh (1) nach Anspruch 1, **dadurch gekennzeichnet, dass** das Dämpfungselement (5, 5') als Brandsohle (3) oder als Teil der Brandsohle (3) ausgebildet ist.

3. Schuh (1) nach Anspruch 1, **dadurch gekennzeichnet, dass** die Brandsohle (3) mindestens eine Ausnehmung (4a, 4b) aufweist, wobei in der mindestens einen Ausnehmung (4a, 4b) das/die Dämpfungselement(e) (5a, 5b) angeordnet ist/sind.

4. Schuh (1) nach einem der vorhergehenden Ansprüche, **dadurch gekennzeichnet, dass** das Dämpfungselement (5, 5', 5a, 5b, 5c, 5c') aus einer Mischung aus mindestens zwei thermoplastischen Elastomeren hergestellt ist.

5. Schuh (1) nach Anspruch 4 , **dadurch gekennzeichnet, dass** sich die thermoplastischen Elastomere in ihrer Shore-D-Härte und/oder in ihrem Elastizitätsmodul und/oder in ihrer Zugspannung unterscheiden.

6. Schuh (1) nach einem der Ansprüche 1 bis 5, **dadurch gekennzeichnet, dass** es sich bei den thermoplastischen Elastomeren um thermoplastischen Elastomere auf Copolymerbasis, insbesondere mit Polyether-Weichsegmenten handelt.

7. Schuh (1) nach einem der Ansprüche 1 bis 5, **dadurch gekennzeichnet, dass** es sich bei den thermoplastischen Elastomeren um thermoplastischen Polyurethane handelt.

8. Schuh (1) nach einem der vorhergehenden Ansprüche, **dadurch gekennzeichnet, dass** die Dämpfungselemente (5a, 5b, 5c, 5c') fest mit der Brandsohle (3) verbunden, insbesondere verklebt ist.

9. Schuh (1) nach einem der vorhergehenden Ansprüche, **dadurch gekennzeichnet, dass** das die Dämpfungselemente (5, 5', 5a, 5b, 5c, 5c') eine konstante Dicke von einigen Millimetern, insbesondere ≤ 5,5 mm, vorzugsweise ≤ 3 mm aufweist.

10. Schuh (1) nach einem der vorhergehenden Ansprüche, **dadurch gekennzeichnet, dass** der Absatz (2) abschnittsweise als Dämpfungselement (5c, 5c') ausgeführt ist, welches zwischen zwei Teilen eines Absatzgrundkörpers (6) angeordnet ist.

11. Schuh (1) nach Anspruch 10, **dadurch gekennzeichnet, dass** das Absatz-Dämpfungselement (5c') eine durchgehende vertikale Ausnehmung (7) aufweist, durch die ein Fixierungselement zum Fixieren des Absatz-Dämpfungselements (5c') an den beiden Teile des Absatz-Grundkörpers 6 durchgeführt werden kann.

12. Schuh (1) nach Anspruch 10 oder 11, **dadurch gekennzeichnet, dass** der als Dämpfungselement (5c, 5c') ausgebildete Abschnitt des Absatzes (2) ringförmig ummantelt ist.

13. Schuh (1) nach einem der vorhergehenden Ansprüche, **dadurch gekennzeichnet, dass** der Absatz (2) eine Rahmenkonstruktion aus Carbon aufweist.

14. Verwendung eines Materials mit einer Shore-Härte im Bereich von 28-33, vorzugsweise im Bereich 28,5 bis 29,5, einem Elastizitäts-Modul im Bereich von 28 - 38 MPa, vorzugsweise im Bereich 32 - 36 MPa, und einer Zugspannung von 9-11, vorzugsweise von 9,5-10,5 MPa bei 600% Dehnung für Dämpfungselemente (5, 5', 5a, 5b, 5c, 5c') in Schuhen (1), insbesondere in Pumps, High Heel Schuhen oder Stilettos.

15. Verwendung nach Anspruch 14, **dadurch gekennzeichnet, dass** das Material eine Mischung aus verschiedenen Elastomeren, insbesondere auf Copolymerbasis mit Polyether-Weichsegmenten beinhaltet.

## Claims

1. Shoe (1), in particular a pump, high-heel shoe or stiletto, having an insole (3) and a heel (2), wherein at least one damping element (5, 5', 5a, 5b, 5c, 5c') is integrated in the heel (2) and/or in the insole (3), in particular in the region of the heel and/or the ball of the foot,
**characterised in that**
the damping element has a Shore D hardness in the range from 28 to 33, a modulus of elasticity in the range from 28 to 38 MPa, and a tensile stress of from 9 to 11 at 600% extension.

2. Shoe (1) according to claim 1, **characterised in that** the damping element (5, 5') is constructed as an insole (3) or as part of the insole (3).

3. Shoe (1) according to claim 1, **characterised in that** the insole (3) has at least one recess (4a, 4b), wherein the damping element(s) (5a, 5b) is/are arranged in the at least one recess (4a, 4b).

4. Shoe (1) according to any one of the preceding claims, **characterised in that** the damping element (5, 5', 5a, 5b, 5c, 5c') is produced from a mixture of at least two thermoplastic elastomers.

5. Shoe (1) according to claim 4, **characterised in that** the thermoplastic elastomers differ in terms of their Shore D hardness and/or their modulus of elasticity and/or in terms of their tensile stress.

6. Shoe (1) according to any one of claims 1 to 5, **characterised in that** the thermoplastic elastomers are thermoplastic elastomers based on copolymers, in particular with polyether soft segments.

7. Shoe (1) according to any one of claims 1 to 5, **characterised in that** the thermoplastic elastomers are thermoplastic polyurethanes.

8. Shoe (1) according to any one of the preceding claims, **characterised in that** the damping elements (5a, 5b, 5c, 5c') are securely connected to the insole (3), in particular adhesively bonded.

9. Shoe (1) according to any one of the preceding claims, **characterised in that** the damping elements (5, 5', 5a, 5b, 5c, 5c') have a constant thickness of a few millimetres, in particular ≤ 5.5 mm, preferably ≤ 3 mm.

10. Shoe (1) according to any one of the preceding claims, **characterised in that** the heel (2) is constructed partially as a damping element (5c, 5c') which is arranged between two portions of a heel base member (6).

11. Shoe (1) according to claim 10, **characterised in that** the heel damping element (5c') has a continuous vertical recess (7), through which a fixing element can be introduced in order to fix the heel damping element (5c') to the two portions of the heel base member (6).

12. Shoe (1) according to claim 10 or 11, **characterised in that** the portion of the heel (2) which is constructed as a damping element (5c, 5c') is covered in an annular manner.

13. Shoe (1) according to any one of the preceding claims, **characterised in that** the heel (2) has a frame construction of carbon.

14. Use of a material with a Shore hardness in the range from 28 to 33, preferably in the range from 28.5 to 29.5, a modulus of elasticity in the range from 28 to 38 MPa, preferably in the range from 32 to 36 MPa, and a tensile stress of from 9 to 11, preferably from 9.5 to 10.5 MPa at 600% extension for damping elements (5, 5', 5a, 5b, 5c, 5c') in shoes (1), in particular in pumps, high-heel shoes or stilettos.

15. Use according to claim 14, **characterised in that** the material contains an admixture of different elastomers, in particular based on copolymers, with polyether soft segments.

## Revendications

1. Chaussure (1), notamment Pump, chaussure à talon haut ou chaussure à talon aiguille, comprenant une semelle intérieure (3) et un talon (2), au moins un élément amortisseur (5, 5', 5a, 5b, 5c, 5c') étant intégré dans le talon de chaussure (2) et/ou dans la semelle intérieure (3), en particulier dans la région du talon de pied et/ou des éminences plantaires,
**caractérisée en ce que**
l'élément amortisseur présente une dureté Shore D comprise dans la gamme allant de 28 à 33, un module d'élasticité dans la gamme allant de 28 à 38 MPa et une contrainte de traction de 9 à 11 pour un allongement de 600 %.

2. Chaussure (1) selon la revendication 1, **caractérisée en ce que** l'élément amortisseur (5, 5') est conçu comme une semelle intérieure (3) ou comme une partie de la semelle intérieure (3).

3. Chaussure (1) selon la revendication 1, **caractérisée en ce que** la semelle intérieure (3) comporte au moins un évidement (4a, 4b), au moins un élément amortisseur (5a, 5b) étant disposé dans l'au moins un évidement (4a, 4b).

4. Chaussure (1) selon l'une des revendications précédentes, **caractérisée en ce que** l'élément amortisseur (5, 5', 5a, 5b, 5c, 5c') est fabriqué à partir d'un mélange d'au moins deux élastomères thermoplastiques.

5. Chaussure (1) selon la revendication 4, **caractérisée en ce que** les élastomères thermoplastiques se différencient par leur dureté Shore D et/ou par leur module d'élasticité et/ou par leur contrainte de traction.

6. Chaussure (1) selon l'une des revendications 1 à 5, **caractérisée en ce que** les élastomères thermoplastiques sont des élastomères thermoplastiques à base de copolymère, notamment avec des segments polyéthers souples.

7. Chaussure (1) selon l'une des revendications 1 à 5, **caractérisée en ce que** les élastomères thermoplastiques sont des polyuréthanes thermoplastiques.

8. Chaussure (1) selon l'une des revendications précédentes, **caractérisée en ce que** les éléments amortisseurs (5a, 5b, 5c, 5c') sont reliés, notamment collés, de manière fixe à la semelle intérieure (3).

9. Chaussure (1) selon l'une des revendications précédentes, **caractérisée en ce que** les éléments amortisseurs (5, 5', 5a, 5b, 5c, 5c') ont une épaisseur constante de quelques millimètres, en particulier ≤ 5,5 mm, de préférence ≤ 3 mm.

10. Chaussure (1) selon l'une des revendications précédentes, **caractérisée en ce que** le talon (2) est réalisé en partie comme un élément amortisseur (5c, 5c') qui est disposé entre deux parties d'un corps de base de talon (6).

11. Chaussure (1) selon la revendication 10, **caractérisée en ce que** l'élément amortisseur de talon (5c') comporte un évidement vertical traversant (7) qui peut être traversé par un élément de fixation destiné à fixer l'élément amortisseur de talon (5c') aux deux parties du corps de base de talon 6.

12. Chaussure (1) selon la revendication 10 ou 11, **caractérisée en ce que** la partie du talon (2), qui est conçue comme un élément amortisseur (5c, 5c'), est enrobée annulairement.

13. Chaussure (1) selon l'une des revendications précédentes, **caractérisée en ce que** le talon (2) comporte une structure de cadre en carbone.

14. Utilisation d'un matériau ayant une dureté Shore dans la gamme allant de 28 à 33, de préférence de 28,5 à 29,5, un module d'élasticité dans la gamme allant de 28 à 38 MPa, de préférence de 32 à 36 MPa, et une contrainte de traction de 9 à 11, de préférence de 9,5 à 10,5 MPa pour un allongement de 600 % pour des éléments amortisseurs (5, 5', 5a, 5b, 5c, 5c') dans des chaussures (1), en particulier dans des Pumps, des chaussures à talons hauts ou des chaussures à talons aiguilles.

15. Utilisation selon la revendication 14, **caractérisée en ce que** le matériau comprend un mélange de différents élastomères, notamment à base de copolymère avec des segments polyéthers souples.
